# EUROPÄISCHE PATENTSCHRIFT

(11) **EP 4 163 502 B1**
(45) Veröffentlichungstag und Bekanntmachung des Hinweises auf die Patenterteilung: **19.02.2025**
(21) Anmeldenummer: 22198378.6
(22) Anmeldetag: 28.09.2022
(51) Int. Cl.: F15B 1/24, B63G 8/20, B63H 25/28

(54) **DRUCKFESTER KOLBENMEDIENTRENNER, LINEARANTRIEB FÜR EINE SCHIFFSRUDERMASCHINE UND UNTERSEEBOOT**
PRESSURE-RESISTANT PISTON MEDIA SEPARATOR, LINEAR DRIVE FOR A SHIP'S RUDDER MACHINE AND SUBMARINE
SÉPARATEUR DE FLUIDE DE PISTON RÉSISTANT À LA PRESSION, ENTRAÎNEMENT LINÉAIRE POUR UNE MACHINE DE GOUVERNAIL DE NAVIRE ET SOUS-MARIN

(30) Priorität: 08.10.2021 DE 102021211387
(43) Veröffentlichungstag der Anmeldung: 12.04.2023
(73) Patentinhaber: thyssenkrupp Marine Systems GmbH, 24143 Kiel (DE); thyssenkrupp AG, 45143 Essen (DE)
(72) Erfinder: Dose, Lorenz, 24147 Kiel (DE); Sommerfeld, Bosse, 24148 Kiel (DE); Büscher, Max, 52064 Aachen (DE); Stolley, Jens, 24782 Rickert (DE); Wiermann, Volker, 24113 Kiel (DE); Körner, Roland, 24248 Mönkeberg (DE)
(74) Vertreter: thyssenkrupp Intellectual Property GmbH

(56) Entgegenhaltungen:
- WO-A1-2016/133400
- WO-A1-2017/157728
- WO-A1-2020/185732
- DE-A1- 102013 011 115
- US-A- 4 649 704
- US-A1- 2006 231 265
- US-A1- 2008 104 951

## Beschreibung

Die Erfindung betrifft einen druckfesten Kolbenmedientrenner. Beispielsweise bei einem Linearantrieb für eine Schiffsrudermaschine erfolgt eine mechanische Bewegung gegen den Außendruck. Um eine Arbeit gegen den Außendruck zu vermeiden, wird die Hydraulikflüssigkeit in einem druckfesten Kolbenmedientrenner auf ungefähr den Außendruck gebracht, indem die Hydraulikflüssigkeit in dem druckfesten Kolbenmedientrenner durch das Umgebungsmedium mit dem Außendruck beaufschlagt wird. Ein entsprechender Linearantrieb für eine Schiffsrudermaschine ist aus der DE 10 2016 204 248 A1 bekannt. Dort wird als alternativer Begriff für den druckfesten Kolbenmedientrenner der Begriff Druckausgleichsbehälter verwendet. Der Kolben des druckfesten Kolbenmedientrenners wird in die eine Richtung durch eintretende Hydraulikflüssigkeit bewegt, in die andere durch Umgebungsmedium. Da dieser Kolben jedoch gleichzeitig eine sehr gute Dichtigkeit aufweisen muss, weist der Kolben einen entsprechenden Reibungswiderstand auf. Hierdurch kann es bei geringem Außendruck, also sehr geringer Tauchtiefe (einschließlich dem aufgetauchten Zustand) dazu kommen, dass der Druck durch das Umgebungsmedium, das Umgebungswasser, auf den Kolben nicht ausreicht, diesen zu bewegen. Dadurch kann es zu einem Unterdruck auf der Seite der Hydraulikflüssigkeit und damit zu einem Ausgasen und in Folge dessen zu Blasenbildung kommen. Dieses führt zu zwei Problemen. Zum einen ist das Auflösen der Blasen durch erneutes Lösen in der Hydraulikflüssigkeit sehr langsam. Zum anderen führen die Blasen zu einem nicht genau vorhersagbaren Verhalten. Insbesondere wird eine Verriegelung der Ruderlage erschwert, die durch ein Absperren der Hydraulik erfolgt. Befinden sich aber Gasblasen in diesem Bereich, kann sich die Ruderlage ungewollt ändern.

Aus der DE 103 49 591 A1 ist ein Unterseeboot mit einem Ruder und einem Stellantrieb für das Ruder bekannt.

Aus der US 2006/231265 A1 ist ein Unterwasser-Druckkompensationssystem bekannt.

Aus der WO 2016/133400 A1 ist ein meerwasserunterstützter Speicher bekannt.

Aus der WO 2020/185732 A1 ist ein Sensorsystem für einen Doppelflaschenspeicher bekannt.

Aus der US 2008/104951 A1 ist ein Unterwasser-Druckspeichersystem bekannt.

Aus der US 4 649 704 A ist ein Unterwasser-Kraftstoffspeicher bekannt.

Aus der DE 10 2013 011115 A1 ist eine Vorrichtung zum Einstellen eines Mediuendrucks gegenüber einem Umgebungsdruck bekannt.

Aufgabe der Erfindung ist es, einen druckfesten Kolbenmedientrenner zu schaffen, welcher bei hohen Umgebungsdrücken (großer Tauchtiefe) aber vor allem auch bei geringen Umgebungsdrücken (geringer Tauchtiefe bis Überwasserfahrt) zuverlässig arbeitet.

Gelöst wird diese Aufgabe durch den druckfesten Kolbenmedientrenner mit den in Anspruch 1 angegebenen Merkmalen, durch einen Linearantrieb mit den in Anspruch 10 angegebenen Merkmalen sowie durch ein Unterseeboot mit den in Anspruch 11 angegebenen Merkmalen. Vorteilhafte Weiterbildungen ergeben sich aus den Unteransprüchen, der nachfolgenden Beschreibung sowie der Zeichnung.

Der erfindungsgemäße druckfeste Kolbenmedientrenner weist einen ersten Kolbenzylinder mit einem ersten Kolben auf. Bevorzugt weisen der erste Kolben und der erste Kolbenzylinder einen runden Querschnitt auf, die Erfindung ist jedoch nicht darauf limitiert. Theoretisch ist lediglich notwendig, dass der Innenquerschnitt des ersten Kolbenzylinders und der Außenquerschnitt des ersten Kolbens gleich sind. Der druckfeste Kolbenmedientrenner weist einen ersten Bereich und einen zweiten Bereich auf, wobei der erste Bereich durch den ersten Kolben von dem zweiten Bereich getrennt ist. Somit sind der erste Bereich und der zweite Bereich größenveränderlich durch Verschiebung des ersten Kolbens. Der erfindungsgemäße druckfeste Kolbenmedientrenner ist bevorzugt in einem Wasserfahrzeug, besonders bevorzugt in Inneren eines Druckkörpers eines Unterseebootes angeordnet. Der erste Bereich steht mit dem Außendruck in Kontakt. Hierzu ist der erste Bereich beispielsweise und bevorzugt über eine Leitung mit der Umgebung verbunden. Besonders bevorzugt weist diese Leitung eine Druckkörperdurchführung auf, verbindet also den erfindungsgemäßen druckfesten Kolbenmedientrenner mit dem außerhalb des Druckkörpers befindlichem Wasser. Besonders bevorzugt steht der erste Bereich mit umgebenden Wasser, insbesondere Seewasser in Kontakt. Hierdurch erfolgt eine Druckanpassung an die Wassertiefe. Aus dem direkten Kontakt der Vorrichtung mit der Umgebung ergeben sich technische Herausforderungen. Zum einen ist Seewasser ein korrosives Medium, was bei den verwendeten Materialien berücksichtigt werden muss. Zum anderen sind Schwebstoffe und Lebewesen enthalten, die insbesondere durch Bewuchs zu einem Problem führen können. Der zweite Bereich ist mit einem Hydrauliksystem verbindbar. Das Hydrauliksystem ist beispielsweise und bevorzugt Bestandteil eines Linearantriebs einer Schiffsrudermaschine. Bei einer Schiffsrudermaschine müssen die Antriebsstangen für die Ruderblätter gegen den umgebenden Wasserdruck durch den Druckkörper des Unterseeboots hindurch bewegt werden. Durch die Angleichung des Hydraulikdrucks an den umgebenden Wasserdruck im druckfesten Kolbenmedientrenner wird dadurch die erforderliche Kraft und zu verrichtende Arbeit bei der Verstellung der Ruderblätter vermindert. Weiter weist der druckfesten Kolbenmedientrenner eine Kolbenstange auf, wobei die Kolbenstange mit dem ersten Kolben verbunden ist. Die Kolbenstange läuft bevorzugt durch den zweiten Bereich. Dieses hat den Vorteil, dass die Fläche des ersten Kolbens, welche von der Hydraulikflüssigkeit auf der Seite des zweiten Bereichs benetzt wird kleiner ist als die Fläche des ersten Kolbens, welche auf der Seite der ersten Bereichs von Wasser benetzt wird, sodass die Hydraulikflüssigkeit immer einen gewissen geringen Überdruck gegenüber dem Außendruck aufweist, wodurch im Falle einer Undichtigkeit das Eindringen von korrosivem Seewasser in den Hydraulikbereich zuverlässig verhindert werden kann.

Erfindungsgemäß weist der druckfeste Kolbenmedientrenner einen zweiten Kolbenzylinder und einen zweiten Kolben auf. Der zweite Kolben ist ebenfalls mit der Kolbenstange verbunden. Somit sind die Bewegungsrichtungen des ersten Kolbens in dem ersten Kolbenzylinder und des zweiten Kolbens im zweiten Kolbenzylinder identisch, bevorzugt koaxial. Der druckfeste Kolbenmedientrenner weist einen dritten Bereich auf, wobei der dritte Bereich ein abgeschlossenes Gasvolumen ist. Der dritte Bereich ist durch die Bewegung des zweiten Kolbens größenveränderbar. Faktisch stellen der zweite Kolbenzylinder mit dem zweiten Kolben und dem dritten Bereich somit eine integrierte Gasdruckfeder dar. Hierdurch ist eine Druckbeaufschlagung in einer sehr kompakten Bauweise über den Hubweg des druckfesten Kolbenmedientrenners möglich, um so für den Bereich eines geringen Außendrucks, beispielsweise bei Überwasserfahrt, eine ausreichende Kraft auf den ersten Kolben einwirken zu lassen, um diesen auch gegen die Reibung zu bewegen, wenn das Hydrauliksystem Hydraulikflüssigkeit aus dem zweiten Bereich entnimmt und somit die Kraft zur Verstellung des ersten Kolbens aus dem Umgebungswasser kommen muss.

Der erste Kolben und der zweite Kolben sind so angeordnet und über die Kolbenstange verbunden, dass sich bei einer Vergrößerung des ersten Bereichs der dritte Bereich vergrößert und bei einer Verkleinerung des ersten Bereichs sich der dritte Bereich verkleinert.

Besonders bevorzugt sind der erste Kolbenzylinder und der zweite Kolbenzylinder unmittelbar an einander angrenzend angeordnet.

Erfindungsgemäß besteht der dritte Bereich aus einem vierten Bereich und einem fünften Bereich. Der vierte Bereich ist innerhalb des zweiten Kolbenzylinders angeordnet und der fünfte Bereich ist außerhalb des zweiten Kolbenzylinders angeordnet. Der vierte Bereich und der fünfte Bereich sind gasführend miteinander verbunden. Hierdurch ist es vergleichsweise gut möglich, den Druckverlauf über alle Stellungen des ersten Kolbens, und damit beispielsweise die Ruderstellung einer damit verbundenen Schiffsrudermaschine, einzustellen. Die Größe des vierten Bereichs kann daher im Extremfall bei maximaler Größe des zweiten Bereichs und somit minimaler Größe des ersten Bereichs eine minimale Größe sogar nahe 0 annehmen. Ohne das fünfte Volumen würde dabei der Druck jedoch extrem groß werden, was entweder durch ein größeres Totvolumen möglich wäre, was jedoch die Baugröße vergrößern würde. Oder es kann wie in dieser vorteilhaften Ausführungsform eben durch ein verbundenes Volumen in einem fünften Bereich erzielt werden, was die Baugröße reduziert.

In einer weiteren Ausführungsform der Erfindung ist der fünfte Bereich den zweiten Kolbenzylinder zumindest teilweise, bevorzugt vollständig, umgebend angeordnet. Hierdurch ist eine besonders kompakte Bauweise möglich.

In einer weiteren Ausführungsform der Erfindung weist der dritte Bereich ein Befüllungsventil auf. Hierdurch kann der Druck im dritten Bereich gezielt eingestellt werden. Nach dem Befüllen wird das Befüllungsventil geschlossen, sodass der dritte Bereich ein abgeschlossenes Gasvolumen ist.

In einer weiteren Ausführungsform der Erfindung entspricht das Volumen des fünften Bereichs dem einfachen bis fünffachen des maximalen Volumens des vierten Bereichs.

In einer weiteren Ausführungsform der Erfindung weist der dritte Bereich in der Mittellage des ersten Kolbens im ersten Kolbenzylinder einen Druck von 2 bar bis 5 bar auf. Als Mittellage des ersten Kolbens ist die Position in der Mitte zwischen den beiden Endlagen des ersten Kolbens zu verstehen.

In einer weiteren Ausführungsform der Erfindung ist bei der Verwendung der Druck im ersten Bereich um 1,5 bar bis 3,5 bar höher als der Druck im zweiten Bereich.

In einer weiteren Ausführungsform der Erfindung ist der dritte Bereich mit einem Inertgas, bevorzugt mit Stickstoff, gefüllt. Hierdurch können beispielsweise korrodierende Eigenschaften von Sauerstoff beziehungsweise Luftfeuchtigkeit in einfacher Weise vermieden werden.

In einer weiteren Ausführungsform der Erfindung weist der dritte Bereich in der Endlage des ersten Kolbens mit minimalem zweiten Volumen des zweiten Bereichs im ersten Kolbenzylinder einen Druck von 1,5 bar bis 3,5 bar auf.

In einer weiteren Ausführungsform der Erfindung ist der erste Bereich über einen Filter mit der Umgebung verbunden. Insbesondere dient der Filter dazu, Schwebteilchen und vor allem Lebensformen, die sich im Inneren festsetzen könnten, fern zu halten. Nachteilig ist, dass ein Filter einen Strömungswiderstand darstellt. Dieses kann aber in einfacher Weise gerade durch den Effekt des dritten Bereiches kompensiert werden.

Erfindungsgemäß weist der erste Kolben eine erste Dichtung gegen den ersten Bereich und eine zweite Dichtung gegen den zweiten Bereich auf. Der erste Kolben weist weiter einen zwischen der ersten Dichtung und der zweiten Dichtung liegenden Prüfhohlraum auf. Der erste Kolben und die Kolbenstange weisen eine Durchführung auf, wobei die Durchführung den Prüfhohlraum mit der dem vierten Bereich abgewandten Seite des zweiten Kolbens verbindet. Solange die beiden Dichtungen, die erste Dichtung und die zweite Dichtung, dicht sind, passiert nichts. Wird die erste Dichtung undicht, so gelangt Seewasser in den Prüfhohlraum und durch den Prüfhohlraum in die Durchführung nach außen und kann wahrgenommen werden. Es ist somit offensichtlich, dass die erste Dichtung undicht ist und somit ersetzt werden muss. Wird die zweite Dichtung undicht, so gelangt Hydraulikflüssigkeit in den Prüfhohlraum und durch den Prüfhohlraum in die Durchführung nach außen und kann wahrgenommen werden. Es ist somit offensichtlich, dass die zweite Dichtung undicht ist und somit ersetzt werden muss. Das Wahrnehmen kann dabei entweder rein visuell oder mit Hilfe eines geeigneten Sensors erfolgen.

In einer weiteren Ausführungsform der Erfindung weist die Kolbenstange eine weitere Durchführung auf. Die weitere Durchführung erstreckt sich von der dem ersten Bereich zugewandten Seite des ersten Kolbens zu der dem vierten Bereich abgewandten Seite des zweiten Kolbens. Die weitere Durchführung ist verschließbar. Hierdurch kann bei der ersten Befüllung des ersten Bereichs mit Seewasser die im ersten Bereich befindliche Luft in einfacher und zuverlässiger Art abgeführt werden. Dieses ist besonders bevorzugt, wenn der Druckfesten Kolbenmedientrenner senkrecht angeordnet ist, also der erste Bereich unterhalb des ersten Kolbens angeordnet ist.

In einem weiteren Aspekt betrifft die Erfindung einen Linearantrieb für eine Schiffsrudermaschine mit einem erfindungsgemäßen druckfesten Kolbenmedientrenner.

Der Linearantrieb ist vorzugsweise entsprechend der DE 10 2016 204 248 A1 ausgeführt, nur mit einem erfindungsgemäßen druckfesten Kolbenmedientrenner.

In einer weiteren Ausführungsform der Erfindung ist der Linearantrieb elektrisch betrieben.

In einer weiteren Ausführungsform der Erfindung weist der Linearantrieb einen ersten Linearantriebsbereich und einen zweiten Linearantriebsbereich auf, wobei der erste Linearantriebsbereich und der zweite Linearantriebsbereich mit Hydraulikflüssigkeit gefüllt sind. Bei einer Verstellung des Linearantriebs ändern sich die Volumina des ersten Linearantriebsbereichs und des zweiten Linearantriebsbereichs. Der erste Linearantriebsbereich und der Linearantriebsbereich sind mit dem zweiten Bereich des druckfesten Kolbenmedientrennern fluidtechnisch verbunden. Besonders bevorzugt sind die Verbindung zwischen dem zweiten Bereich des druckfesten Kolbenmedientrennern und dem ersten Linearantriebsbereich und die Verbindung zwischen dem zweiten Bereich des druckfesten Kolbenmedientrennern und dem zweiten Linearantriebsbereich jeweils getrennt verschließbar, beispielsweise über Ventile. Bevorzugt wird dabei auch die Verbindung zwischen dem ersten Linearantriebsbereich und dem zweiten Linearantriebsbereich verschlossen, sodass der Linearantrieb dadurch in seiner Position fixiert wird.

In einer weiteren Ausführungsform der Erfindung ist das Volumen des zweiten Bereichs des druckfesten Kolbenmedientrenners gleich oder größer als die Volumendifferenz zwischen der Summe der Volumina des ersten Linearantriebsbereichs und des zweiten Linearantriebsbereichs an einem Anschlag des Linearantriebs und der Summe der Volumina des ersten Linearantriebsbereichs und des zweiten Linearantriebsbereichs an dem entgegengesetzten Anschlag des Linearantriebs.

In einem weiteren Aspekt betrifft die Erfindung ein Unterseeboot mit einem erfindungsgemäßen druckfesten Kolbenmedientrenner. Bevorzugt ist der druckfesten Kolbenmedientrenner im Inneren eines Druckkörpers des Unterseebootes angeordnet und der erste Bereich des druckfesten Kolbenmedientrenners ist mit der Umgebung des Unterseebootes verbunden. Hierzu weist die Verbindung zwischen dem ersten Bereich und der Umgebung eine Druckkörperdurchführung auf.

Nachfolgend ist der erfindungsgemäße druckfesten Kolbenmedientrenner anhand eines in der Zeichnung dargestellten Ausführungsbeispiels näher erläutert.

Fig. 1 beispielhafter druckfester Kolbenmedientrenner

In Fig. 1 ist ein beispielhafter druckfester Kolbenmedientrenner 10 schematisch, nicht maßstabsgerecht im Querschnitt dargestellt. Der links dargestellte Teil des druckfesten Kolbenmedientrenners 10 besteht aus einem ersten Zylinderkolben 20, in dem ein erster Kolben 30 beweglich angeordnet ist. Auf der einen Seite, hier links, ist ein erster Bereich 40 angeordnet, der über eine Verbindung zur Umgebung 60, beispielsweise eine Seewasserverbindung, den Umgebungsdruck aufweist. Auf der anderen Seite ist der zweite Bereich 50 angeordnet, in dem eine Hydraulikflüssigkeit angeordnet ist, welche über eine Verbindung zum Hydrauliksystem 70 zugeführt und entnommen werden kann. Innerhalb des zweiten Bereich 50 verläuft auch die Kolbenstange 80.

Wesentlich ist der zweite Kolbenzylinder 90 mit dem zweiten Kolben 100. Der zweite Kolben 100 ist ebenfalls mit der Kolbenstange 80 verbunden und führt damit die gleiche Bewegung aus wie der erste Kolben 30. Um den gasdichten dritten Bereich so kompakt wir möglich zu bauen, besteht dieser im gezeigten Beispiel aus einem vierten Bereich 110 innerhalb des zweiten Kolbenzylinders 90 und einem den zweiten Kolbenzylinder außen umgebenden fünften Bereich 120. Über ein Befüllungsventil 140 kann der Gasdruck im Inneren des dritten Bereichs gezielt, insbesondere mit Stickstoff, eingestellt werden. Hierbei sind der vierte Bereich 110 und der fünfte Bereich 120 über eine gasführende Verbindung 130 miteinander verbunden.

Um eine Erstbefüllung des ersten Bereichs 40 mit Wasser zu erleichtern, weist die Kolbenstange 80 eine weitere Durchführung 150 auf, die auf der Seite des zweiten Kolbens 100 und damit leicht von außen zugänglich einen Durchführungsverschluss 160 aufweist, damit im Regelbetrieb kein Wasser aus der Umgebung ins Innere eindringen kann. Somit muss der Durchführungsverschluss 160 jedoch dem maximalen Tauchdruck standhalten können.

Weiter weist der erste Kolben 30 eine erste Abdichtung 170 gegen die Wasserseite des ersten Bereichs 40 und eine zweite Abdichtung 180 gegen die Hydraulikseite des zweiten Bereichs 50 auf. Um eine Undichtigkeit einer dieser Dichtungen 170, 180 feststellen zu können, ist zwischen den Dichtungen 170, 180 ein Prüfhohlraum 190 angeordnet, welcher mit der Durchführung 200 verbunden ist. Im Falle einer Undichtigkeit der ersten Dichtung 170 kann so Seewasser in den Bereich außerhalb des zweiten Kolbens 100 gelangen und leicht detektiert werden. Ebenso kann im Falle einer Undichtigkeit der zweiten Dichtung 180 Hydraulikflüssigkeit in den Bereich außerhalb des zweiten Kolbens 100 gelangen und leicht detektiert werden.

### Bezugszeichen

- 10: druckfester Kolbenmedientrenner
- 20: erster Kolbenzylinder
- 30: erster Kolben
- 40: erster Bereich
- 50: zweiter Bereich
- 60: Verbindung zur Umgebung
- 70: Verbindung zum Hydrauliksystem
- 80: Kolbenstange
- 90: zweiter Kolbenzylinder
- 100: zweiter Kolben
- 110: vierter Bereich
- 120: fünfter Bereich
- 130: gasführende Verbindung
- 140: Befüllungsventil
- 150: weitere Durchführung
- 160: Durchführungsverschluss
- 170: erste Dichtung
- 180: zweite Dichtung
- 190: Prüfhohlraum
- 200: Durchführung

## Patentansprüche

1. Druckfester Kolbenmedientrenner (10), wobei der druckfeste Kolbenmedientrenner (10) einen ersten Kolbenzylinder (20) mit einem ersten Kolben (30) aufweist, wobei der Kolbenmedientrenner (10) einen ersten Bereich (40) und einen zweiten Bereich (50) aufweist, wobei der erste Bereich (40) durch den ersten Kolben (30) von dem zweiten Bereich (50) getrennt ist, wobei der erste Bereich (40) mit der Umgebung in Kontakt steht, wobei der zweite Bereich (50) mit einem Hydrauliksystem verbindbar ist, wobei der druckfeste Kolbenmedientrenner (10) eine Kolbenstange (80) aufweist, wobei die Kolbenstange (80) mit dem ersten Kolben (30) verbunden ist, wobei der druckfeste Kolbenmedientrenner (10) einen zweiten Kolbenzylinder (90) und einen zweiten Kolben (100) aufweist, wobei der zweite Kolben (100) mit der Kolbenstange (80) verbunden ist, wobei der druckfeste Kolbenmedientrenner (10) einen dritten Bereich aufweist, wobei der dritte Bereich ein abgeschlossenes Gasvolumen ist, wobei der dritte Bereich durch den zweiten Kolben (100) größenveränderbar ist, wobei der dritte Bereich aus einem vierten Bereich (110) und einem fünften Bereich (120) besteht, wobei der vierte Bereich (110) innerhalb des zweiten Kolbenzylinders (90) angeordnet ist, wobei der fünfte Bereich (120) außerhalb des zweiten Kolbenzylinders (90) angeordnet ist, wobei der vierte Bereich (110) und der fünfte Bereich (120) gasführend miteinander verbunden sind, **dadurch gekennzeichnet, dass** der erste Kolben (30) eine erste Dichtung (170) gegen den ersten Bereich (40) und eine zweite Dichtung (180) gegen den zweiten Bereich (50) aufweist, wobei der erste Kolben (30) einen zwischen der ersten Dichtung (170) und der zweiten Dichtung (180) liegenden Prüfhohlraum (190) aufweist, wobei der erste Kolben (30) und die Kolbenstange (80) eine Durchführung (200) aufweisen, wobei die Durchführung (200) den Prüfhohlraum (190) mit der dem vierten Bereich (110) abgewandten Seite des zweiten Kolbens (100) verbindet.

2. Druckfester Kolbenmedientrenner (10) nach Anspruch 1, **dadurch gekennzeichnet, dass** der fünfte Bereich (120) den zweiten Kolbenzylinder (90) umgebend angeordnet ist.

3. Druckfester Kolbenmedientrenner (10) nach einem der Ansprüche 1 bis 2, **dadurch gekennzeichnet, dass** der dritte Bereich ein Befüllungsventil (140) aufweist.

4. Druckfester Kolbenmedientrenner (10) nach einem der Ansprüche 1 bis 3, **dadurch gekennzeichnet, dass** das Volumen des fünften Bereichs (120) dem einfachen bis fünffachen des maximalen Volumens des vierten Bereichs (110) entspricht.

5. Druckfester Kolbenmedientrenner (10) nach einem der vorstehenden Ansprüche, **dadurch gekennzeichnet, dass** der dritte Bereich in der Mittellage des ersten Kolbens (30) im ersten Kolbenzylinder (20) einen Druck von 2 bar bis 5 bar aufweist.

6. Druckfester Kolbenmedientrenner (10) nach einem der vorstehenden Ansprüche, **dadurch gekennzeichnet, dass** der dritte Bereich mit einem Inertgas gefüllt ist.

7. Druckfester Kolbenmedientrenner (10) nach einem der vorstehenden Ansprüche, **dadurch gekennzeichnet, dass** der dritte Bereich in der Endlage des ersten Kolbens (30) mit minimalem zweiten Volumen des zweiten Bereichs (50) im ersten Kolbenzylinder (20) einen Druck von 1,5 bar bis 3,5 bar aufweist.

8. Druckfester Kolbenmedientrenner (10) nach einem der vorstehenden Ansprüche, **dadurch gekennzeichnet, dass** der erste Bereich (40) über einen Filter mit der Umgebung verbunden ist.

9. Druckfester Kolbenmedientrenner (10) nach einem der vorstehenden Ansprüche, **dadurch gekennzeichnet, dass** die Kolbenstange (80) eine weitere Durchführung (150) aufweist, wobei sich die weitere Durchführung (150) von der dem ersten Bereich (40) zugewandten Seite des ersten Kolbens (30) zu der dem vierten Bereich (110) abgewandten Seite des zweiten Kolbens (100) erstreckt, wobei die weitere Durchführung (150) verschließbar ist.

10. Linearantrieb für eine Schiffsrudermaschine mit einem druckfesten Kolbenmedientrenner (10) nach einem der vorhergehenden Ansprüche.

11. Unterseeboot mit einem druckfesten Kolbenmedientrenner (10) nach einem der Ansprüche 1 bis 9.

## Claims

1. Pressure-resistantpiston media separator (10), wherein the pressure-resistantpiston media separator (10) has a first piston cylinder (20) with a first piston (30), wherein the piston media separator (10) has a first region (40) and a second region (50), wherein the first region (40) is separated from the second region (50) by the first piston (30), wherein the first region (40) is in contact with the environment, wherein the second region (50) can be connected to a hydraulic system, wherein the pressure-resistant piston media separator (10) has a piston rod (80), wherein the piston rod (80) is connected to the first piston (30), wherein the pressure-resistant piston media separator (10) has a second piston cylinder (90) and a second piston (100), wherein the second piston (100) is connected to the piston rod (80), wherein the pressure-resistant piston media separator (10) has a third region, wherein the third region is a sealed gas volume, wherein the third region can be resized by the second piston (100) , wherein the third region comprises the fourth region (110) and a fifth region (120), wherein the fourth region (110) is arranged within the second piston cylinder (90), wherein the fifth region (120) is arranged outside the second piston cylinder (90), wherein the fourth region (110) and the fifth region (120) are connected to one another in a gas-conducting manner, **characterised in that** the first piston (30) has a first seal (170) against the first region (40) and a second seal (180) against the second region (50), wherein the first piston (30) has a test cavity (190) located between the first seal (170) and the second seal (180), wherein the first piston (30) and the piston rod (80) have a feedthrough (200), wherein the feedthrough (200) connects the test cavity (190) to the side of the second piston (100) facing away from a fourth region (110).

2. Pressure-resistant piston media separator (10) according to claim 1, **characterised in that** the fifth region (120) is arranged surrounding the second piston cylinder (90).

3. Pressure-resistant piston media separator (10) according to one of claims 1 to 2, **characterised in that** the third region has a filling valve (140).

4. Pressure-resistant piston media separator (10) according to one of claims 1 to 3, **characterised in that** the volume of the fifth region (120) corresponds to one to five times the maximum volume of the fourth region (110).

5. Pressure-resistant piston media separator (10) according to one of the preceding claims, **characterised in that** the third region in the central position of the first piston (30) in the first piston cylinder (20) has a pressure of 2 bar to 5 bar.

6. Pressure-resistant piston media separator (10) according to one of the preceding claims, **characterised in that** the third region is filled with an inert gas.

7. Pressure-resistant piston media separator (10) according to one of the preceding claims, **characterised in that** the third region in the end position of the first piston (30) with minimum second volume of the second region (50) in the first piston cylinder (20) has a pressure of 1.5 bar to 3.5 bar.

8. Pressure-resistant piston media separator (10) according to one of the preceding claims, **characterised in that** the first region (40) is connected to the environment via a filter.

9. Pressure-resistant piston media separator (10) according to one of the preceding claims, **characterised in that** the piston rod (80) has a further passage (150), wherein the further passage (150) extends from the side of the first piston (30) facing the first region (40) to the side of the second piston (100) facing away from the fourth region (110), wherein the further passage (150) can be closed.

10. Linear drive for a marine steering gear with a pressure-resistant piston media separator (10) according to one of the preceding claims.

11. Submarine with a pressure-resistant piston media separator (10) according to one of claims 1 to 9.

## Revendications

1. Séparateur de milieux résistant à la pression (10), dans lequel le séparateur de milieux résistant à la pression (10) a un premier cylindre à piston (20) avec un premier piston (30), dans lequel le séparateur de milieux à piston (10) a une première région (40) et une deuxième région (50), dans laquelle la première région (40) est séparée de la deuxième région (50) par le premier piston (30), dans laquelle la première région (40) est en contact avec l'environnement, dans laquelle la deuxième région (50) peut être connectée à un système hydraulique, dans lequel le séparateur de média à piston résistant à la pression (10) possède une tige de piston (80), dans laquelle la tige de piston (80) est reliée au premier piston (30), dans lequel le séparateur de média à piston résistant à la pression (10) possède un deuxième cylindre de piston (90) et un deuxième piston (100), dans lequel le deuxième piston (100) est relié à la tige de piston (80), dans lequel le séparateur de média à piston résistant à la pression (10) possède une troisième région, dans laquelle la troisième région est un volume de gaz scellé, dans laquelle la troisième région peut être redimensionnée par le deuxième piston (100), dans laquelle la troisième région comprend la quatrième région (110) et une cinquième région (120), dans laquelle la quatrième région (110) est disposée à l'intérieur du deuxième cylindre de piston (90), dans laquelle la cinquième région (120) est disposée à l'extérieur du deuxième cylindre de piston (90), dans laquelle la quatrième région (110) et la cinquième région (120) sont reliées l'une à l'autre de manière à conduire le gaz, **caractérisé en ce que** le premier piston (30) a un premier joint (170) contre la première région (40) et un deuxième joint (180) contre la deuxième région (50), dans lequel le premier piston (30) a une cavité d'essai (190) située entre le premier joint (170) et le deuxième joint (180), dans lequel le premier piston (30) et la tige de piston (80) ont une traversée (200), dans lequel la traversée (200) relie la cavité d'essai (190) au côté du second piston (100) orienté à l'opposé d'une quatrième région (110) .

2. Séparateur de fluides à piston résistant à la pression (10) selon la revendication 1, **caractérisé par le fait que** la cinquième région (120) est disposée autour du deuxième cylindre de piston (90).

3. Séparateur de fluides à piston résistant à la pression (10) selon l'une des revendications 1 à 2, **caractérisé par le fait que** la troisième région comporte une soupape de remplissage (140).

4. Séparateur de fluides à piston résistant à la pression (10) selon l'une des revendications 1 à 3, **caractérisé par le fait que** le volume de la cinquième région (120) correspond à une à cinq fois le volume maximal de la quatrième région (110).

5. Séparateur de fluides à piston résistant à la pression (10) selon l'une des revendications précédentes, **caractérisé par le fait que** la troisième région dans la position centrale du premier piston (30) dans le premier cylindre de piston (20) a une pression de 2 bar à 5 bar.

6. Séparateur de fluides à piston résistant à la pression (10) selon l'une des revendications précédentes, **caractérisé par le fait que** la troisième région est remplie d'un gaz inerte.

7. Séparateur de fluides à piston résistant à la pression (10) selon l'une des revendications précédentes, **caractérisé par le fait que** la troisième région dans la position finale du premier piston (30) avec le deuxième volume minimum de la deuxième région (50) dans le premier cylindre de piston (20) a une pression de 1,5 bar à 3,5 bar.

8. Séparateur de fluides à piston résistant à la pression (10) selon l'une des revendications précédentes, **caractérisé par le fait que** la première région (40) est reliée à l'environnement par l'intermédiaire d'un filtre.

9. Séparateur de fluides à piston résistant à la pression (10) selon l'une des revendications précédentes, **caractérisé en ce que** la tige de piston (80) possède un autre passage (150), dans lequel l'autre passage (150) s'étend du côté du premier piston (30) orienté vers la première région (40) au côté du deuxième piston (100) orienté à l'opposé de la quatrième région (110), dans lequel l'autre passage (150) peut être fermé.

10. Entraînement linéaire pour un appareil à gouverner marin avec un séparateur de média à piston résistant à la pression (10) selon l'une des revendications précédentes.

11. Sous-marin équipé d'un séparateur de fluides à piston résistant à la pression (10) selon l'une des revendications 1 à 9.
